# EUROPÄISCHE PATENTSCHRIFT

(11) **EP 0 981 412 B1**
(45) Veröffentlichungstag und Bekanntmachung des Hinweises auf die Patenterteilung: **19.02.2003**
(21) Anmeldenummer: 98925580.7
(22) Anmeldetag: 12.05.1998
(51) Int. Cl.: B21D 31/04

(54) **VORRICHTUNG ZUR KONTINUIERLICHEN HERSTELLUNG VON STRECKMETALL AUS EINER FOLIE**
DEVICE FOR CONTINUOUS PRODUCTION OF FOIL EXPANDED METAL
INSTALLATION POUR LA PRODUCTION EN CONTINU DE METAL DEPLOYE A PARTIR D'UNE FEUILLE

(30) Priorität: 14.05.1997 DE 19720229
(43) Veröffentlichungstag der Anmeldung: 01.03.2000
(73) Patentinhaber: Späth, Michael, 80333 München (DE)
(72) Erfinder: GEISSLER, Norbert, D-82131 Gauting (DE)
(74) Vertreter: Szynka, Dirk
(86) Internationale Anmeldenummer: EP9802774
(87) Internationale Veröffentlichungsnummer: WO98051429

(56) Entgegenhaltungen:
- DE-A- 3 814 448
- US-A- 4 144 624
- US-A- 4 291 443
- US-A- 4 621 397

## Beschreibung

Die Erfindung betrifft eine Vorrichtung zur kontinuierlichen Herstellung von Streckmetall aus einer Folie entsprechend dem Oberbegriff des Anspruchs 1.

Eine derartige Vorrichtung ist aus der US-A-4 621 397 bekannt. Bei dieser Vorrichtung besteht die Streckeinheit aus zwei Paaren von Zahnriehmen, die die beiden Ränder der Folie erfassen und in Längsrichtung transportieren. Zwischen den Zahnriemen ist ein Auflaufkörper in Form eines angetriebenen Riemens angeordnet, dessen Geschwindigkeit größer als die oder gleich der Geschwindigkeit der auflaufenden Folie ist. Die DE 38 14 448 Zeigt eine ähnliche Vorrichtung.

Bei dieser Vorrichtung ergeben sich Probleme hinsichtlich der erzielbaren Qualität, der Produktionsgeschwindigkeit und des Energiebedarts. Auf der Strecke, auf der die Folienränder von den beiden Zahnriemen erfaßt werden, kann kein ausreichender Druck und damit kein ausreichender Halt erzielt werden, so daß es beim Aufspreizen durch den Auflaufkörper vorkommen kann, daß sich der eine oder andere Rand oder beide Ränder von den Zahnriemen lösen. Auch kann die Aufspreizwirkung des Auflaufkörpers nicht ausreichend sein. Dadurch ergeben sich hinsichtlich Qualität und Produktionsgeschwindigkeit Grenzen. Weiterhin sind die insgesamt auftretenden Reibungskräfte beträchtlich, so daß ein erheblicher Energiebedarf anfällt.

Der Erfindung liegt die Aufgabe zugrunde, die Vorrichtung der eingangs genannten Art hinsichtlich Qualität, Produktionsgeschwindigkeit und Energiebedarf zu verbessern.

Gelöst wird diese Aufgabe gemäß der Erfindung durch die im Anspruch 1 angegebenen Merkmale. Zweckmäßige Ausgestaltungen der Erfindung ergeben sich aus den Unteransprüchen. Die vorgeschlagene Ausbildung ermöglicht es, zwischen jedem Zahnrad und dem zugehörigen Zahnriemen im Bereich des Umschlingungswinkels den jeweiligen Folienrand mit dem erforderlichen Druck zu halten. Dieser Druck kann in einfacher Weise eingestellt werden. Zweckmäßigerweise besteht der Auflaufkörper aus mehreren leerlaufenden Aufspreizrollen, die innerhalb des Umschlingungswinkels zwischen den Folienrändern hinter der Eintrittsstelle der Folie in die Streckeinheit angeordnet sind. Mit einer derart ausgebildeten Streckeinheit kann der gesamte Energiebedarf auf ein Drittel reduziert werden.

Die Erfindung wird nachstehend anhand der Fig. 1 bis 3 beispielsweise erläutert. Es zeigt
- Fig. 1: schematisch eine Seitenansicht der Streckeinheit;
- Fig. 2: schematisch eine Aufsicht der Streckeinheit; und
- Fig. 3: schematisch eine Frontansicht der Streckeinheit.

Die in einer Schneideinheit mit entsprechenden Schlitzen versehene Folie 13 gelangt, wie Fig. 1 zeigt, über eine Führung 21 zur Streckeinheit, die aus einem Zahnrad 11 und einem Zahnriemen 12 für jeden Folienrand besteht.

Nachfolgend wird nur der einem Folienrand zugeordnete Teil der Streckeinheit betrachtet. Die Folie tritt über eine Führung 21 an einer Eintrittsstelle 22 in die Streckeinheit ein und verläßt diese an einer Austrittsstelle 23 wieder. Im Bereich zwischen der Ein- und der Austrittsstelle 22, 23 wird die Folie 13 von einem Zahnrad 11 und einem Zahnriemen 12 erfaßt. Der endlose Zahnriemen 12 läuft über Führungsrollen 14, 15 und 16, von denen die Fuhrungsrolle 14 an der Eintrittsstelle 22 und die Führungsrolle 15 an der Austrittsstelle 23 angeordnet ist, so daß sich ein Umschlingungswinkel zwischen der Eintrittsstelle 22 und der Austrittsstelle 23 von etwa 90° ergibt. Die Drehachsen der Führungsrollen 14, 15 und 16 und des Zahnrads 11 verlaufen parallel, und die Querachsen der Führungsrollen sind auf die Querachsen 24 und 25 des Zahnrads 11 ausgerichtet.

Die Streckung der Folie 13 in Querrichtung wird dadurch erzielt, daß die durch die Eintrittsstelle 22 der Folie 13 verlaufende Querachse 25 der Zahnräder 11 bezüglich der Folie 13 nach außen geneigt ist, wie Fig. 2 zeigt. Dadurch vergrößert sich der Abstand zwischen den gegenüberliegenden Zahnrädern 11 und den zugehörigen Zahnriemen 12 innerhalb des Umschlingungswinkels zwischen den Ein- und Austrittsstellen 22, 23 in Laufrichtung der Folie 13, so daß dadurch die erforderliche Streckung erreicht wird.

Die Führungsrolle 15 kann vertikal und die Führungsrolle 16 entsprechend horizontal verstellbar sein, um eine Anpassung an verschiedene Folienbreiten zu erreichen. Ebenso kann der Abstand zwischen den Zahnrädern 11 und den Zahnriemen 12 bzw. den entsprechenden Führungsrollen 14 bis 16 einstellbar sein.

Die Frontansicht der Streckeinheit in Fig. 3 zeigt ebenfalls, wie die Zahnräder 11 nach außen geneigt sind.

Eine weitere, nicht gezeigte Möglichkeit besteht darin, die Zahnräder 11 um ihre durch die Eintrittsstelle 22 verlaufende Querachse 25 in Folienlaufrichtung nach außen zu drehen. Beide Ausführungsformen können auch kombiniert werden.

Um die Folie 13 innerhalb des Umschlingungsbereichs auch im mittleren Bereich zu strecken, ist zwischen den Zahnrädern 11 ein Auflaufkörper angeordnet, der zweckmäßigerweise aus wenigstens einer leerlaufenden Aufspreizrolle mit gewölbter Auflauffläche besteht. Bei der gezeigten Ausführungsform sind drei Aufspreizrollen 18, 19, 20 vorgesehen, wie Fig. 3 zeigt, von denen die beiden Aufspreizrollen 18 und 20 auf einer gemeinsamen Achse kurz hinter den Eintrittsstellen 22 und die Aufspreizrolle 19 hinter diesen Rollen angeordnet ist. Wie insbesondere Fig. 1 zeigt, greifen die Aufspreizrollen bis unter die Zahnriemen 12 im Bereich des Umschlingungswinkels, so daß die Folie 13 bauchig ausgewölbt wird.

Hinter der Austrittsstelle 23 verläuft die Folie 13 über eine Fuhrungsrolle 17 zur nachfolgenden Bearbeitungsstation.

Zweckmäßigerweise ist eine der Führungsrollen 14, 15 angetrieben. In diesem Falle kann die Führungsrolle mit einer Zahnung und der Zahnriemen 12 auf der Unterseite mit einer entsprechenden Zahnung versehen sein.

Weiterhin ist es zweckmäßig, die Zahnräder 11 synchron und bezuglich der Zahnlücken fluchtend zu drehen.

## Patentansprüche

1. Vorrichtung zur kontinuierlichen Herstellung von Streckmetall aus einer Folie (13), insbesondere einer Aluminiumfolie, 'mit einer Schneideinheit zur kontinuierlichen Erzeugung von parallelen und versetzten Längsschnitten in der Folie (13), und einer Streckeinheit zur Streckung der mit Schnitten versehenen Folie (13) quer zur Längsrichtung der Folie, die Zahnriemen (12) zum Erfassen der beiden Ränder der Folie (13) und einen dazwischen angeordneten Auflaufkörper (18, 19, 20) zum Aufspreizen der darüberlaufenden Folie (13) aufweist,
**dadurch gekennzeichnet, daß**
jedem Folienrand ein Zahnriemen (12) und ein mit diesem über einen bestimmten Umschlingungswinkel zusammenwirkendes Zahnrad (11) zugeordnet ist, zwischen denen der Folienrand zwischen einer Ein- und einer Austrittsstelle (22, 23) erfaßt wird, und daß die Zahnräder (11) derart relativ zueinander geneigt sind, daß sich ihr Abstand quer zur Folienlängsrichtung über den Umschlingungswinkel in Folienlängsrichtung vergrößert.

2. Vorrichtung nach Anspruch 1,
**dadurch gekennzeichnet, daß**
die durch die Eintrittsstelle (22) der Folie (13) verlaufende Querachse (25) der Zahnräder (11) bezüglich der Folie (13) nach außen geneigt ist.

3. Vorrichtung nach Anspruch 1 oder 2,
**dadurch gekennzeichnet, daß**
die Zahnräder um ihre durch die Eintrittsstelle verlaufende Querachse gedreht sind.

4. Vorrichtung nach einem der Ansprüche 1 bis 3,
**gekennzeichnet durch**
je eine Zahnriemenführungsrolle (14, 15) an der Ein- und der Austrittsstelle (22, 23) der Folie (13).

5. Vorrichtung nach Anspruch 4,
**dadurch gekennzeichnet, daß**
die Zahnriemen (12) endlos ausgebildet sind.

6. Vorrichtung nach Anspruch 4,
**gekennzeichnet durch**
eine weitere Zahnriemenführungsrolle (16).

7. Vorrichtung nach Anspruch 6,
**dadurch gekennzeichnet, daß**
die Führungsrolle (15) an der Austrittsstelle (23) vertikal und die weitere Führungsrolle (16) horizontal verstellbar ist.

8. Vorrichtung nach einem der Ansprüche 4 bis 7,
**dadurch gekennzeichnet, daß**
die Drehachsen der Zahnräder (11) und der Führungsrollen (14, 15, 16) parallel sind.

9. Vorrichtung nach einem der Ansprüche 1 bis 8,
**dadurch gekennzeichnet, daß**
der Auflaufkörper als wenigstens eine leerlaufende Aufspreizrolle mit gewölbter Auflauffläche ausgebildet ist, die nahe der Eintrittsstelle (22) angeordnet ist.

10. Vorrichtung nach einem der vorstehenden Ansprüche 1 bis 8,
**dadurch gekennzeichnet, daß**
der Auflaufkörper von zwei auf einer gemeinsamen Achse sitzenden leerlaufenden Aufspreizrollen (18, 20) nahe der Eintrittsstelle (22) und einer nachgeordneten leerlaufenden Aufspreizrolle (19) mit gewölbten Auflaufflächen ausgebildet ist.

11. Vorrichtung nach einem der Ansprüche 1 bis 10,
**dadurch gekennzeichnet, daß**
der Umschlingungswinkel etwa 90° beträgt.

12. Vorrichtung nach einem der Ansprüche 1 bis 11,
**dadurch gekennzeichnet, daß**
der Abstand in Querrichtung der Folie (13) der Zahnräder (11) und der Zahnriemen (12) einstellbar ist.

13. Vorrichtung nach einem der Ansprüche 1 bis 12,
**gekennzeichnet durch**
eine Folienführungsrolle (17) in Folienlaufrichtung hinter der Austrittsstelle (23).

14. Vorrichtung nach einem der Ansprüche 1 bis 13,
**dadurch gekennzeichnet, daß**
die Zahnräder (11) synchron und bezüglich der Zahnlücken fluchtend gedreht werden.

15. Vorrichtung nach Anspruch 4,
**dadurch gekennzeichnet, daß**
eine der Zahnführungsrollen (14, 15) an der Ein- und der Austrittsstelle (22, 23) angetrieben ist und eine Zahnung aufweist, die mit einer entsprechenden Zahnung auf der Unterseite des Zahnriemens zusammenwirkt.

## Claims

1. An apparatus for a continuous production of expanded metal from a foil (13), preferably an aluminium foil, comprising a cutting device for continuously making parallel, staggered longitudinal cuts in said foil (13), and an expanding device for expanding said foil (13) having said cuts transversely to a longitudinal direction of said foil, said expanding device comprising toothed belts (12) for gripping both peripheries of said foil (13) and a ramp (18, 19, 20) arranged therebetween for expanding said foil (13) running thereover,
**characterized in that**
a toothed belt (12) and a toothed wheel (11) cooperating therewith over a predetermined wind-around angle are assigned to each foil periphery, said foil periphery being gripped between said toothed belt (12) and said toothed wheel (11) between an entrance location (22) and an exit location (23), and said toothed wheels (11) are mutually inclined such that their distance transversely to said longitudinal direction of said foil (13) increases along said wind-around angle in said longitudinal direction of said foil (13).

2. The apparatus according to claim 1,
**characterized in that**
a transverse axis (25) of said toothed wheels (11) through said entrance location (22) of said foil (13) is inclined to the exterior relative to said foil (13).

3. The apparatus according to claim 1 or 2
**characterized in that**
said toothed wheels are rotated around their transverse axis through said entrance location.

4. The apparatus according to one of claims 1 to 3,
**characterized by**
a respective toothed-wheel guiding-roll (14, 15) at said entrance location (22) and said exit location (23) of said foil (13), respectively.

5. The apparatus according to claim 4,
**characterized in that**
said toothed belts (12) are endless.

6. The apparatus according to claim 4,
**characterized by**
an additional toothed-belt guiding-roll (16).

7. The apparatus according to claim 6,
**characterized in that**
said guiding roll (15) is vertically adjustable at said exit location (23) and said additional guiding roll (16) is horizontally adjustable.

8. The apparatus according to one of claims 4 - 7,
**characterized in that**
the rotation axes of said toothed wheels (11) and said guiding rolls (14, 15, 16) are parallel.

9. The apparatus according to one of claims 1 - 8,
**characterized in that**
said ramp is implemented as at least one idling expansion roll having a bulged ramp surface being arranged near said entrance location (22).

10. The apparatus according to one of claims 1-8,
**characterized in that**
said ramp is implemented by two idling expansion rolls (18, 20) near said entrance location (22), being mounted on a common axis, and a stream-downward idling expansion roll (19), said rolls having bulged ramp surfaces.

11. The apparatus according to one of claims 1 - 10,
**characterized in that**
said wind-around angle is approximately 90°.

12. The apparatus according to one of claims 1 - 11,
**characterized in that**
the transverse distance of said toothed wheels (11) and said toothed belts (12) in the transverse direction of said foil (13) is adjustable.

13. The apparatus according to one of claims 1 - 12,
**characterized by**
a foil guiding-roll (17) in the foil transport direction stream-downward of said exit location (23).

14. The apparatus according to one of claims 1 - 13,
**characterized in that**
said toothed wheels (11) are rotated synchronously and in an aligned manner relative to the tooth spaces.

15. The apparatus according to claim 4,
**characterized in that**
one of said toothed-belt guiding-rolls (14, 15) at said entrance location (22) and said exit location (23) is driven and has a toothing cooperating with a mating toothing at the inner side of said toothed belt.

## Revendications

1. Dispositif pour fabriquer en continu du métal déployé à partir d'une feuille (13), notamment une feuille d'aluminium, comprenant une unité de coupe pour réaliser en continu dans la feuille (13) des entailles longitudinales parallèles entre elles et décalées les unes par rapport aux autres, une unité d'étirage pour étirer la feuille (13) munie d'entailles transversalement par rapport à l'étendue longitudinale de la feuille, qui présente des courroies dentées (12) pour saisir les deux bords de la feuille (13) et un plan incliné (18, 19, 20) placé entre celles-ci pour déployer la feuille (13) qui défile sur lui, **caractérisé en ce qu'**à chaque bord de la feuille sont associées une courroie dentée (12) et une roue dentée (11) coopérant avec cette dernière avec un certain angle d'enroulement, entre lesquelles le bord de la feuille est saisi entre un point d'entrée et un point de sortie (22, 23), et **en ce que** les roues dentées (11) sont inclinées l'une par rapport à l'autre de telle manière que leur écart considéré transversalement par rapport à la direction longitudinale de la feuille augmente sur l'angle d'enroulement dans la direction longitudinale de la feuille.

2. Dispositif selon la revendication 1, **caractérisé en ce que** l'axe transversal (25) des roues dentées (11) passant par le point d'entrée (22) de la feuille (13) est incliné vers l'extérieur par rapport à la feuille (13).

3. Dispositif selon la revendication 1 ou 2, **caractérisé en ce que** les roues dentées tournent autour de leur axe transversal passant par le point d'entrée.

4. Dispositif selon l'une des revendications 1 à 3, **caractérisé par** un galet de guidage (14, 15) pour chaque courroie dentée au point d'entrée et de sortie (22, 23) de la feuille (13).

5. Dispositif selon la revendication 4, **caractérisé en ce que** les courroies dentées (12) sont réalisées sans fin.

6. Dispositif selon la revendication 4, **caractérisé par** un galet de guidage (16) de courroie dentée supplémentaire.

7. Dispositif selon la revendication 6, **caractérisé en ce que** le galet de guidage (15) est réglable verticalement au niveau du point de sortie (23) et le galet de guidage supplémentaire (16), horizontalement.

8. Dispositif selon l'une des revendications 4 à 7, **caractérisé en ce que** les axes de rotation des roues dentées (11) et des galets de guidage (14, 15, 16) sont parallèles.

9. Dispositif selon l'une des revendications 1 à 8, **caractérisé en ce que** le plan incliné est réalisé sous forme d'au moins un galet de déploiement tournant à vide, dont la surface est bombée et qui est situé à proximité du point d'entrée (22).

10. Dispositif selon l'une des revendications 1 à 8 précédentes, **caractérisé en ce que** le plan incliné est formé par deux galets de déploiement (18, 20) tournant à vide et situés sur un même axe à proximité du point d'entrée (22) et par un galet de déploiement (19) tournant à vide et présentant des surfaces bombées, qui est situé en aval des deux précédents.

11. Dispositif selon l'une des revendications 1 à 10, **caractérisé en ce que** l'angle d'enroulement est d'environ 90°.

12. Dispositif selon l'une des revendications 1 à 11, **caractérisé en ce que** l'écart entre les roues dentées (11) et les courroies dentées (12) transversalement par rapport à la feuille (13) est réglable.

13. Dispositif selon l'une des revendications 1 à 12, **caractérisé par** un galet de guidage (17) de la feuille situé après le point de sortie (23) dans le sens d'avancement de la feuille.

14. Dispositif selon l'une des revendications 1 à 13, earactérisé en ce que les roues dentées (11) tournent de façon synchrone en ayant leurs entredents alignés les uns sur les autres.

15. Dispositif selon la revendication 4, **caractérisé en ce que** l'un des galets de guidage dentés (14, 15) est entraîné au niveau du point d'entrée et de sortie (22, 23) et présente une denture qui coopère avec une denture complémentaire sur le dessous de la courroie dentée.
